# EUROPÄISCHE PATENTSCHRIFT

(11) **EP 3 003 898 B1**
(45) Veröffentlichungstag und Bekanntmachung des Hinweises auf die Patenterteilung: **30.05.2018**
(21) Anmeldenummer: 14726509.4
(22) Anmeldetag: 09.04.2014
(51) Int. Cl.: B65D 75/58, B65D 51/22, B65D 41/04

(54) **EINSCHWEISSTEIL MIT SPERRSCHICHT**
WELDED PART WITH BARRIER LAYER
PIÈCE À SOUDER POURVUE D'UNE COUCHE DE BARRAGE

(30) Priorität: 24.05.2013 DE 102013008861
(43) Veröffentlichungstag der Anmeldung: 13.04.2016
(73) Patentinhaber: Georg Menshen GmbH + Co. KG, 57413 Finnentop (DE)
(72) Erfinder: WOLFF, Stefan, 51580 Reichshof (DE); FLEISCHER, Ulrich, 59846 Sundern (DE); ROOSENDAAL, Jean-Paul, NL-5211 CL 'S-Hertogenbosch (NL); RÖMER, Frank, 57413 Finnentrop (DE)
(74) Vertreter: Cohausz Hannig Borkowski Wißgott
(86) Internationale Anmeldenummer: PCT/EP2014/000945
(87) Internationale Veröffentlichungsnummer: WO 2014/187520

(56) Entgegenhaltungen:
- EP-A1- 1 352 840
- DE-A1-102010 029 069
- DE-U1- 29 706 159
- DE-U1- 29 716 230
- FR-A1- 2 770 832
- JP-A- 2004 090 964

## Beschreibung

Die Erfindung betrifft ein Einschweißteil aus Kunststoff zwischen den flexiblen Wänden eines Behälters insbesondere eines Beutels mit einem am Einschweißteil oben angeformten Stutzen, der einen Ausgießkanal bildet, der die obere Ausgießöffnung des Stutzens mit dem unteren Ausgießkanalbereich des unteren Einschweißbereichs verbindet, wobei im Ausgießkanal eine Sperrschicht angeordnet ist, die durch einen Vorsprung einer auf den Stutzen aufschraubbaren Verschlusskappe geöffnet wird.

Aus der DE 297 06 157 U1 und der DE 10 2005 011 770 A1 sind schiffchenförmige Einschweißteile bekannt, in deren Ausgießstutzen eine Sperrschicht angeordnet ist, die eine Barriere zwischen dem Behälterinneren und der Stutzenausgießöffnung bildet. Um diese Barriere zu öffnen, steht an der Verschlusskappe ein dornartiger Vorsprung vor, der beim Aufschrauben der Kappe die Barriere bzw. Sperrschicht durchstößt. Eine solche Konstruktion erfordert, dass die Verschlusskappe nach ihrem Aufschrauben zum Befestigen auf dem Stutzen weiter aufgeschraubt werden muss, um das Durchstoßen der Barriere bewirken zu können. Hierzu ist es erforderlich, dass am Einschweißteil unterhalb der Verschlusskappe ein Halt geschaffen werden muss, der ein zu weites Aufschrauben der Kappe verhindert und entfernt werden muss, sobald der Verschluss geöffnet bzw. die Sperrschicht entfernt werden soll. Eine solche Bauweise ist aufwendig, konstruktiv kompliziert und schwierig zu handhaben.

Aus der JP 2004 090 964 A ist ein Einschweißteil entsprechend dem Oberbegriff des Anspruchs 1 bekannt, bei dem auf der Unterseite des Einschweißbereichs die Sperrschicht befestigt ist, um den Ausgießkanal zu verschließen. Hierbei reicht der Vorsprung der Verschlusskappe durch den Stutzen und den Einschweißbereich bis zum unteren Ende hindurch, um mit seinem unteren Ende an der Sperrschicht befestigt zu sein.

Aufgabe der Erfindung ist es, ein konstruktiv einfaches Einschweißteil zu schaffen, das ein Öffnen oder Entfernen der Sperrschicht ermöglicht, ohne ein zusätzliches Herunterdrehen der Verschlusskappe auf das Einschweißteil zu erfordern und hierbei ein sicheres Aufreißen der Sperrschicht gewährleistet.

Diese Aufgabe wird erfindungsgemäß dadurch gelöst, dass die Sperrschicht im Zwischenbereich zwischen Ausgießkanal und unteren Ausgießkanalbereich und damit oberhalb der Oberseite des Einschweißbereichs befestigt ist.

Durch die geringe Höhe des Vorsprungs wird eine Torsion des Vorsprungs beim Verdrehen vermieden und ein sicheres Öffnen gesichert.

Durch die Schwächungszone ist sichergestellt, dass die Sperrschicht stets vollständig aufreißt und damit die Flüssigkeit ungehindert ausströmen kann.

Bei einer solchen Konstruktion wird die Sperrschicht nicht durch ein weiteres Herunterdrehen der Verschlusskappe geöffnet, sondern durch ein Aufdrehen bzw. Hochdrehen der Verschlusskappe, so dass der Benutzer mit der einen selben Aufdrehbewegung der Verschlusskappe nicht nur die Verschlusskappe von dem Einschweißteil bzw. des Stutzens des Einschweißteils entfernt, sondern hierbei gleichzeitig die Sperrschicht öffnet. Hierbei wird bei einfachster Konstruktion und Handhabung weiterhin ein Eindringen von Sauerstoff in den Behälter sicher verhindert, solange die Verschlusskappe nicht abgedreht bzw. hochgedreht wird.

Die Sperrschicht liegt stets oberhalb der Unterseite des Einschweißbereichs, wodurch der die Sperrschicht öffnende Vorsprung eine geringe Höhe aufweist. Hierbei ist die Sperrschicht
- zur Unterseite des Einschweißbereichs in einem Abstand angeordnet ist, der mindestens einem Viertel der Höhe des Einschweißbereichs beträgt, oder
- oberhalb der Oberseite des Einschweißbereichs angeordnet ist, oder
- oberhalb der Unterseite des unteren äußeren Randes der Verschlusskappe angeordnet ist, oder
- oberhalb der Unterkante eines Originalitätsringes angeordnet ist, der an der Unterseite des unteren äußeren Randes der Verschlusskappe befestigt ist.

Ferner kann die Sperrschicht eine Folie aus Kunststoff oder Metall oder ein Verbund aus einer Kunststofffolie und Metall sein. Auch kann die Sperrschicht ein Folienverbund aus Polyester, Aluminium und Polyäthylen oder aus Polyester, Aluminium und Polypropylen sein. Vorzugsweise wird vorgeschlagen, dass das untere Ende des Vorsprungs der Verschlusskappe eine Fläche bildet, die an der Sperrschicht befestigt ist.

Auch wird vorgeschlagen, dass der Vorsprung der Verschlusskappe mit seiner Unterseite an der Sperrschicht angeklebt oder angeschweißt ist. Ferner ist von Vorteil, wenn das untere Ende des Vorsprungs der Verschlusskappe eine Fläche bildet, die an der Sperrschicht befestigt ist. Auch kann die Schwächungszone die Befestigungsstelle zwischen Vorsprung und Sperrschicht umgeben.

Eine konstruktiv besonders einfache und den Herstellungsaufwand erleichternde Konstruktion ist gegeben, wenn der im Einschweißteil befindliche untere Ausgießkanalbereich einen größeren Durchmesser aufweist als der Durchmesser des dazu koaxialen Ausgießkanals im Stutzen, wobei der Übergang vom unteren Ausgießkanalbereich zum Ausgießkanal im Stutzen von einer ringförmigen Verengung gebildet wird, an der der Rand der Sperrschicht rundum befestigt insbesondere angeschweißt oder angeklebt ist. Hierbei kann die ringförmige Verengung kreisringförmig oder kegelstumpfförmig sein.

Eine Verbesserung der Abdichtung wird erzielt, wenn die Sperrschicht (6) durch einen unten angeformten zylindrischen Bereich (66) erweitert ist, der an der Innenwand des unteren Ausgießkanalbereichs (2a) anliegt. Hierbei ist die Herstellung vereinfacht, wenn die nach unten erweiterte Sperrschicht (a, 6b) als vorgeformtes Teil in Topfform insbesondere aus einem Folienverbund vorab hergestellt ist. Dabei kann die topfförmige Sperrschicht (6, 6b) aus einem Folienverbund thermogeformt oder tiefgezogen hergestellt sein. Auch kann die Sperrschicht (6) insbesondere in Topfform in das Einschweißteil (1) durch ein Zweikomponenten-Spritzgießverfahren eingebracht sein.

Ausführungsbeispiele der Erfindung sind in den Zeichnungen in axialen Schnitten dargestellt und werden im Folgenden näher beschrieben. Es zeigen
Figur 1 eine Ausführung mit tellerförmiger Sperrschicht,
Figur 2 eine Ausführung mit topfförmiger Sperrschicht.

Das Einschweißteil 1 aus Kunststoff weist einen unteren schiffchenförmigen Einschweißbereich 2 auf, der zwischen den flexiblen Wänden eines nicht dargestellten Behälters einschweißbar ist. Auf der Oberseite des Einschweißbereichs 2 steht ein angeformter Ausgießstutzen 3 mittig und senkrecht vor, der einen zylindrischen Ausgießkanal 4 bildet, der nach unten übergeht in einen unteren Ausgießkanalbereich 3a im Einschweißbereich 2. Die Achsen A von Stutzen 3, Ausgießkanal 4 und Ausgießkanalbereich 3a sind miteinander koaxial. Die Unterseite 2b des Einschweißbereichs 2 liegt in einer Ebene E, zu der die Achsen A lotrecht stehen.

Die Sperrschicht 6 liegt stets oberhalb der Unterseite 2b des Einschweißbereichs 2. Hierbei vorzugsweise in einem Abstand AB zur Unterseite, der mindestens einem bis drei Viertel der Höhe H des Einschweißbereichs 2 ist. Alternativ liegt die Sperrschicht 6 oberhalb der Oberseite 2c des Einschweißbereichs und unterhalb des unteren äußeren Randes 7a der Verschlusskappe 7.

Der Durchmesser D3a des unteren Ausgießkanalbereichs 3a ist größer als der Durchmesser D4 des Ausgießkanals 4 im Stutzen 3, so dass im Übergangsbereich zwischen dem Einschweißbereich 2 und dem Stutzen 3 eine ringförmige, koaxiale Verengung 5 besteht, die kegelstumpfförmig sein kann. Auf der Ringfläche dieser Verengung 5 ist eine kreisförmige Sperrschicht mit ihrem äußeren Rand befestigt insbesondere angeklebt oder angeschweißt, so dass diese Sperrschicht 6 aus Kunststofffolie oder Metallfolie eine Barriere zwischen dem unteren Ausgießkanalbereich 3a und dem Inneren des Stutzens 3 bildet, die damit auch eine Barriere zwischen dem Inneren des Behälters und dem Inneren einer aufschraubbaren Verschlusskappe oder der Atmosphäre bildet, je nachdem wie dicht eine auf dem Stutzen 3 aufschraubbare Verschlusskappe 7 eine sichere Abdichtung erzeugt.

Die Verschlusskappe 7 ist mit ihrem Innengewinde 7a auf dem Außengewinde 3a des Stutzens aufgeschraubt und bildet einen in den Ausgießkanal 4 hineinreichenden Vorsprung 8, der so weit nach unten reicht, dass er mit seiner flächigen Unterseite auf der Oberseite der Sperrschicht 6 aufliegt. Hierbei ist die Unterseite bzw. das untere Ende des Vorsprungs 8 unlösbar an der Sperrschicht 6 befestigt insbesondere angeklebt oder angeschweißt.

Die Sperrschicht 6 bzw. die Sperrfolie weist mindestens eine Schwächungszone insbesondere ein Sollbruchstelle oder eine Sollreißlinie auf, die die Befestigungsstelle(n) zwischen dem unteren Ende des Vorsprungs 8 und der Sperrschicht 6 umgibt, so dass bei einem Aufschrauben der Verschlusskappe 7 und damit einem Drehen und Hochziehen des unteren Endes des Vorsprungs 8 die Sperrschicht 6 aufgerissen wird, so dass nach dem Entfernen der Verschlusskappe 7 der Ausgießkanal 4 einschließlich dem Ausgießkanalbereich 3a geöffnet ist.

Vorzugsweise ist die Schwächungszone 6a der Sperrschicht 6 von einer ringförmigen Sollreißlinie gebildet, die insbesondere durch einen Laserstrahl erzeugt wird.

An der Unterseite 7b des unteren äußeren Randes 7a der Verschlusskappe 7 ist vorzugsweise ein nicht dargestellter Originalitätsring befestigt, der anzeigt, ob der Verschluss des Behälters schon einmal geöffnet worden ist. Hierzu ist in einer alternativen Ausführung die Sperrschicht 6 oberhalb der Unterseite des Originalitätsrings angeordnet. In einer weiteren Alternative ist die Sperrschicht 6 zumindest unterhalb des Randes 7a der Verschlusskappe 7 angeordnet.

Das Einschweißteil kann aus einem Folienverbund bestehen, aus Metall und Kunststoff, vorzugsweise Polyester, Aluminium, Polyäthylen oder Polyester, Aluminium, Polypropylen, wobei die PE oder PP Schicht durch einen Siegellack oder Klebstoff ersetzt sein kann.

Im Ausführungsbeispiel nach Figur 2 ist die Sperrschicht 6 durch einen zylindrischen Bereich 6b nach unten erweitert, der an der Innenfläche des Ausgießkanalbereichs 2a anliegt und mit der oberen waagerechten Sperrschichtfläche die Form eines auf dem Kopf stehenden Topfes bildet. Hierbei ist die topfförmige Sperrschicht (6, 6b) aus einem Folienverbund thermogeformt oder tiefgezogen hergestellt. Dabei kann die Sperrschicht (6) insbesondere in Topfform in das Einschweißteil (1) durch ein Zweikomponenten-Spritzgießverfahren eingebracht sein.

## Patentansprüche

1. Einschweißteil (1) aus Kunststoff zur Anordnung zwischen den flexiblen Wänden eines Behälters insbesondere eines Beutels mit einem am Einschweißteil oben angeformten Stutzen (2), der einen Ausgießkanal bildet, der die obere Ausgießöffnung des Stutzens mit dem unteren Ausgießkanalbereich (3a) des unteren Einschweißbereichs (2) verbindet, wobei im Ausgießkanal eine Sperrschicht (6) angeordnet ist, die durch einen Vorsprung (8) einer auf den Stutzen (3) aufschraubbaren Verschlusskappe (7) geöffnet wird, und wobei der in den Ausgießkanal (4) hineinreichende Vorsprung (8) der Verschlusskappe (7) mit seiner Unterseite an der Sperrschicht (6) angeklebt oder angeschweißt ist, wodurch beim Aufschrauben der Verschlusskappe (7) die Sperrschicht (6) vollständig oder teilweise entfernt wird, wobei die Sperrschicht (6) als Folie mindestens eine Schwächungszone (6a) als Sollbruchstelle oder Sollreißlinie aufweist, **dadurch gekennzeichnet, dass** die Sperrschicht (6) im Zwischenbereich zwischen Ausgießkanal (4) und unteren Ausgießkanalbereich (2a) und damit oberhalb der Oberseite (2c) des Einschweißbereichs (2) befestigt ist.

2. Einschweißteil nach Anspruch 1 oder 2, **dadurch gekennzeichnet, dass** die Sperrschicht (6) oberhalb der Unterkante eines Originalitätsringes angeordnet ist, der an der Unterseite (7b) des unteren äußeren Randes (7a) der Verschlusskappe (7) befestigt ist.

3. Einschweißteil nach einem der vorherigen Ansprüche, **dadurch gekennzeichnet, dass** die Sperrschicht (6) eine Folie aus Kunststoff oder Metall oder ein Verbund aus einer Kunststofffolie und Metall ist.

4. Einschweißteil nach einem der vorherigen Ansprüche **dadurch gekennzeichnet, dass** die Sperrschicht (6) ein Folienverbund aus Polyester, Aluminium und Polyäthylen oder aus Polyester, Aluminium und Polypropylen ist.

5. Einschweißteil nach einem der vorherigen Ansprüche, **dadurch gekennzeichnet, dass** das untere Ende des Vorsprungs (8) der Verschlusskappe (7) eine Fläche bildet, die an der Sperrschicht (6) befestigt ist.

6. Einschweißteil nach einem der vorherigen Ansprüche, **dadurch gekennzeichnet, dass** die Schwächungszone (6a) die Befestigungsstelle zwischen Vorsprung (8) und Sperrschicht (6) umgibt.

7. Einschweißteil nach einem der vorherigen Ansprüche, **dadurch gekennzeichnet, dass** der im Einschweißteil (2) befindliche untere Ausgießkanalbereich (2a) einen größeren Durchmesser (D3a) aufweist als der Durchmesser (D4) des dazu koaxialen Ausgießkanals (4) im Stutzen (3).

8. Einschweißteil nach einem der vorherigen Ansprüche, **dadurch gekennzeichnet, dass** der Übergang vom unteren Ausgießkanalbereich (2a) zum Ausgießkanal (4) im Stutzen von einer ringförmigen Verengung (5) gebildet wird, an der der Rand der Sperrschicht (6) rundum angeschweißt oder angeklebt ist.

9. Einschweißteil nach Anspruch 8, **dadurch gekennzeichnet, dass** die ringförmige Verengung (5) kreisringförmig oder kegelstumpfförmig ist.

10. Einschweißteil nach einem der vorherigen Ansprüche, **dadurch gekennzeichnet, dass** die Sperrschicht (6) durch einen unten angeformten zylindrischen Bereich (6b) erweitert ist, der an der Innenwand des unteren Ausgießkanalbereichs (2a) anliegt.

11. Einschweißteil nach Anspruch 10, d **dadurch gekennzeichnet, dass** die nach unten erweiterte Sperrschicht (6, 6b) als vorgeformtes Teil in Topfform aus einem Folienverbund vorab hergestellt ist.

12. Einschweißteil nach einem der vorherigen Ansprüche, **dadurch gekennzeichnet, dass** die Sperrschicht (6) in Topfform in das Einschweißteil (1) durch ein Zweikomponenten-Spritzgießverfahren eingebracht ist.

## Claims

1. Welded-in part (1) of plastic for arranging between the flexible walls of a container, in particular of a bag, with a stub (2) which is formed integrally on the top of the welded-in part and forms a pouring channel which connects the upper pouring opening of the stub to the lower pouring channel region (3a) of the lower welded-in region (2), wherein there is arranged in the pouring channel a barrier layer (6), which is opened by a projection (8) of a closure cap (7) that can be screwed onto the stub (3), and wherein the projection (8) of the closure cap (7), reaching into the pouring channel (4), is adhesively bonded or welded by its underside on the barrier layer (6), as a result of which the barrier layer (6) is removed completely or partially when the closure cap (7) is unscrewed, wherein the barrier layer (6) as a film has at least one weakening zone (6a) as a predetermined breaking point or predetermined tearing line, **characterized in that** the barrier layer (6) is fastened in the intermediate region between the pouring channel (4) and the lower pouring channel region (2a), and consequently above the upper side (2c) of the welded-in region (2).

2. Welded-in part according to Claim 1 or 2, **characterized in that** the barrier layer (6) is arranged above the lower edge of the tamper-indicating ring, which is fastened on the underside (7b) of the lower outer rim (7a) of the closure cap (7) .

3. Welded-in part according to one of the preceding claims, **characterized in that** the barrier layer (6) is a film of plastic or metal or a composite of a plastic film and metal.

4. Welded-in part according to one of the preceding claims, **characterized in that** the barrier layer (6) is a film composite of polyester, aluminium and polyethylene or of polyester, aluminium and polypropylene.

5. Welded-in part according to one of the preceding claims, **characterized in that** the lower end of the projection (8) of the closure cap (7) forms a face which is fastened on the barrier layer (6).

6. Welded-in part according to one of the preceding claims, **characterized in that** the weakening zone (6a) encloses the fastening location between the projection (8) and the barrier layer (6).

7. Welded-in part according to one of the preceding claims, **characterized in that** the lower pouring channel region (2a), located in the welded-in part (2), has a greater diameter (D3a) than the diameter (D4) of the pouring channel (4) coaxial thereto in the stub (3).

8. Welded-in part according to one of the preceding claims, **characterized in that** the transition from the lower pouring channel region (2a) to the pouring channel (4) in the stub is formed by an annular constriction (5), on which the rim of the barrier layer (6) is welded or adhesively bonded all around.

9. Welded-in part according to Claim 8, **characterized in that** the annular constriction (5) is in the form of a circular ring or in the form of a truncated cone.

10. Welded-in part according to one of the preceding claims, **characterized in that** the barrier layer (6) is extended by a cylindrical region (6b) which is formed integrally on the bottom and lies against the inner wall of the lower pouring channel region (2a) .

11. Welded-in part according to Claim 10, **characterized in that** the downwardly extended barrier layer (6, 6b) is produced in advance from a film composite as a preformed part in the form of a cup.

12. Welded-in part according to one of the preceding claims, **characterized in that** the barrier layer (6) in the form of a cup is incorporated in the welded-in part (1) by a two-component injection-moulding process.

## Revendications

1. Pièce à souder (1) en matière plastique destinée à être disposée entre les parois flexibles d'un récipient, en particulier d'un sac avec une tubulure (2) façonnée sur le dessus de la pièce à souder, qui forme un canal d'écoulement qui relie l'ouverture d'écoulement supérieure de la tubulure à la région inférieure de canal d'écoulement (3a) de la région inférieure de pièce à souder (2), dans laquelle une couche de barrage (6) est disposée dans le canal d'écoulement, qui est ouverte par une saillie (8) d'un capuchon de fermeture (7) à visser sur la tubulure (3), et dans laquelle la saillie (8) du capuchon de fermeture (7) pénétrant dans le canal d'écoulement (4) est collée ou soudée par son côté inférieur à la couche de barrage (6), la couche de barrage (6) étant ainsi enlevée entièrement ou partiellement lors du vissage du capuchon de fermeture (7), dans laquelle la couche de barrage (6) sous forme de feuille présente au moins une zone affaiblie (6a) formant un point de rupture théorique ou une ligne de déchirure théorique, **caractérisée en ce que** la couche de barrage (6) est fixée dans la région intermédiaire entre le canal d'écoulement (4) et la région inférieure de canal d'écoulement (2a) et dès lors au-dessus du côté supérieur (2c) de la région de pièce à souder (2).

2. Pièce à souder selon la revendication 1, **caractérisée en ce que** la couche de barrage (6) est disposée au-dessus du bord inférieur d'une bague d'inviolabilité, qui est fixée sur le côté inférieur (7b) du bord extérieur inférieur (7a) du capuchon de fermeture (7) .

3. Pièce à souder selon l'une quelconque des revendications précédentes, **caractérisée en ce que** la couche de barrage (6) est une feuille en matière plastique ou en métal ou en un composite d'une feuille de matière plastique et de métal.

4. Pièce à souder selon l'une quelconque des revendications précédentes, **caractérisée en ce que** la couche de barrage (6) est une feuille composite en polyester, aluminium et polyéthylène ou en polyester, aluminium et polypropylène.

5. Pièce à souder selon l'une quelconque des revendications précédentes, **caractérisée en ce que** l'extrémité inférieure de la saillie (8) du capuchon de fermeture (7) forme une face, qui est fixée à la couche de barrage (6).

6. Pièce à souder selon l'une quelconque des revendications précédentes, **caractérisée en ce que** la zone affaiblie (6a) entoure la région de fixation entre la saillie (8) et la couche de barrage (6).

7. Pièce à souder selon l'une quelconque des revendications précédentes, **caractérisée en ce que** la région inférieure de canal d'écoulement (2a) se trouvant dans la pièce à souder (2) présente un diamètre (D3a) plus grand que le diamètre (D4) du canal d'écoulement (4) coaxial à celui-ci dans la tubulure (3).

8. Pièce à souder selon l'une quelconque des revendications précédentes, **caractérisée en ce que** la transition de la région inférieure de canal d'écoulement (2a) au canal d'écoulement (4) dans la tubulure est formée par un étranglement annulaire (5), auquel le bord de la couche de barrage (6) est soudé ou collé sur le pourtour.

9. Pièce à souder selon la revendication 8, **caractérisée en ce que** l'étranglement annulaire (5) est de forme annulaire ronde ou en forme de tronc de cône.

10. Pièce à souder selon l'une quelconque des revendications précédentes, **caractérisée en ce que** la couche de barrage (6) est élargie par une région cylindrique formée en dessous (6b), qui s'applique sur la paroi intérieure de la région inférieure de canal d'écoulement (2a).

11. Pièce à souder selon la revendication 10, **caractérisée en ce que** la couche de barrage élargie vers le bas (6, 6b) est réalisée au préalable comme pièce préformée en forme de godet à partir d'une feuille composite.

12. Pièce à souder selon l'une quelconque des revendications précédentes, **caractérisée en ce que** la couche de barrage (6) en forme de godet est introduite dans la pièce à souder (1) par un procédé de coulée par injection à deux composants.
